# EUROPÄISCHE PATENTSCHRIFT

(11) **EP 1 903 589 B1**
(45) Veröffentlichungstag und Bekanntmachung des Hinweises auf die Patenterteilung: **01.10.2014**
(21) Anmeldenummer: 07115175.7
(22) Anmeldetag: 29.08.2007
(51) Int. Cl.: H01H 9/34, H01H 31/12

(54) **Sicherungs-Lasttrennschalter mit Lichtbogenkammer**
Safety circuit breaker with light arc chamber
Sectionneur à coupure en charge de sécurité doté d'une boîte d'extinction d'arc

(30) Priorität: 21.09.2006 DE 102006044658
(43) Veröffentlichungstag der Anmeldung: 26.03.2008
(73) Patentinhaber: Siemens Aktiengesellschaft, 80333 München (DE)
(72) Erfinder: Blaimer, Gerhard, 92245 Kümmersbruck (DE); Scudlo, Steffen, 91056 Erlangen (DE); Stang, Alfred, 92224 Amberg (DE)

(56) Entgegenhaltungen:
- EP-A- 1 302 957
- DE-B- 1 301 383
- DE-U1- 9 208 693
- DE-U1- 9 404 155
- DE-U1- 20 316 027
- DE-U1- 29 804 247

## Beschreibung

Die Erfindung betrifft einen Sicherungs-Lasttrennschalter mit mindestens einem fest am Schalter angeordneten Festkontaktteil, mit dem ein an einem Griffteil schwenkbar am Sicherungs-Lasttrennschalter angeordnetes Kontaktmesser kontaktierbar ist und mit mindestens einer hohlen Lichtbogenkammer, deren Innenraum in drei Teilräume unterteilt ist, wobei die Lichtbogenkammer in Schalteröffnungsrichtung oberhalb jeweils eines Festkontaktteiles einer zu schaltenden Phase des Sicherungs-Lasttrennschalters angeordnet ist, so dass bei Schalteröffnung das Kontaktmesser in die Lichtbogenkammer einfährt.

Beim Öffnen eines Sicherungs-Lasttrennschalters muss dieser auch das Mehrfache des im geschlossenen Zustand durch ihn hindurchfließenden Stromes abschalten können. Beim Abheben der Kontakte entsteht ein Lichtbogen zwischen den Kontakten. Dieser Lichtbogen löst in bekannter Weise Material von dem die Kontakte umgebenden Gehäuse sowie von den Kontakten selbst heraus, welche ein den Lichtbogen umgebendes ionisiertes Gas bilden. Bei einer hohen Konzentration von ionisierten Gasen und Metalldämpfen ist ohne besondere Vorkehrungen ein Phasenüberschlag zwischen nebeneinander liegenden Kontakten möglich. Bei freiliegenden Anschlussöffnungen der Kontakte kann es sein, dass Metalldämpfe beziehungsweise ionisierte Gase zum Beispiel zwischen den Anschlüssen und einer geerdeten Befestigungsplatte einen Kurzschluss erzeugen. Des Weiteren können die Metalldämpfe beziehungsweise ionisierten Gase für eine den Schalter bedienende Person in entsprechender Konzentration schädlich sein.

Ein gattungsgemäßer Sicherungs-Lasttrennschalter ist aus dem deutschen Gebrauchsmuster G 92 08 693.4 bekannt. Dieser Sicherungslasttrennschalter besteht aus einem Unterteil mit den Aufnahmekontakten für die Messer von Niederspannungs-Hochleistungssicherungen. Die Niederspannungs-Hochleistungssicherungen sind in einem Sicherungshalter über Haltefahnen gehalten. Der Sicherungshalter ist mit dem Unterteil über ein Drehgelenk verbunden. Die Aufnahmekontakte sind von einer Abdeckung abgedeckt. In der Abdeckung sind Schlitze zum Einführen der Messer eingebracht. An der dem Drehgelenk für den Sicherungshalter abgewandten Seite ist die Abdeckung mit einer nach außen geschlossenen, schlitzförmigen Lichtbogenführung ausgestattet, die eine Austrittsöffnung besitzt.

Beim Öffnen des Sicherungs-Lasttrennschalters wird der Sicherungshalter vom Unterteil getrennt, indem unter Bewegung des Sicherungshalters die Kontaktmesser aus den Aufnahmekontakten herausgezogen werden. Der entstehende Lichtbogen tritt in die schlitzförmige Lichtbogenführung ein. Ein Teil tritt aus der Austrittsöffnung heraus, ein anderer Teil wird in Lichtbogenumlenkkammern hineingelenkt.

Die EP 1 302 957 A zeigt ebenfalls einen NH-Sicherungs-Lasttrennschalter mit einem Schaltdeckel, welcher zum Öffnen und Schließen des Lasttrennschalters schwenkbar ausgeführt ist und an dem die NH-Sicherungen befestigt sind. Im Lasttrennschalter sind Kontakttulpen fest angeordnet, die jeweils ein Kontaktmesser der NH-Sicherungen aufnehmen. Jede Kontakttulpe ist mit einem Berührungsschutz versehen, welcher eine Öffnung zum Durchführen des Kontaktmessers aufweist. Beim Ausschalten des Schalters unter Last werden die Kontaktmesser aus den Kontakttulpen herausgezogen, wobei zwischen dem Kontaktmesser und der Kontakttulpe jeweils ein Lichtbogen entsteht, der unter Druck stehende ionisierte Gase erzeugt. Die Kontakttulpen sind beidseitig von Löschplatten umgeben, die über einen Steg miteinander verbunden sind. In dem Steg sind zwei Längsschlitze zum Austritt von ionisierten Gasen ausgebildet, die beidseitig eines mittig angeordneten Längsstegs liegen.

Der Erfindung liegt die Aufgabe zugrunde, einen Sicherungs-Lasttrennschalter zur Verfügung zu stellen, der in einfacher konstruktiver Ausgestaltung ein hohes Schaltvermögen bei gleichzeitiger Verringerung einer Kurzschlussgefahr gewährleistet.

Diese Aufgabe wird erfindungsgemäß mit den im Anspruch 1 genannten Merkmalen gelöst. Vorteilhafte Ausgestaltungen sind in den Unteransprüchen angegeben.

Die Lösung sieht vor, dass die Innenräume der Lichtbogenkammern jeweils in drei Teilräume unterteilt sind, wobei die beiden außen liegenden seitlichen Teilräume in Richtung Festkontaktteil offen oder geschlossen sind, dass jeder der drei Teilräume einen Schlitz in der dem einfahrenden Kontaktmesser gegenüberliegenden Außenwand der Lichtbogenkammer aufweist und dass die Schlitze parallel zur Ausrichtung des jeweiligen Festkontaktteils verlaufen. Es wird also ein Sicherungs-Lasttrennschalter mit mindestens einem fest am Schalter angeordneten Festkontaktteil zur Verfügung gestellt, mit dem ein an einem Griffteil schwenkbar am Sicherungs-Lasttrennschalter angeordnetes Kontaktmesser kontaktierbar ist. Der Sicherungs-Lasttrennschalter weist mindestens eine hohle Lichtbogenkammer auf, deren Innenraum in drei Teilräume unterteilt ist, wobei die Lichtbogenkammer in Schalteröffnungsrichtung oberhalb jeweils eines Festkontaktteiles einer zu schaltenden Phase des Sicherungs-Lasttrennschalters angeordnet ist, so dass bei Schalteröffnung das Kontaktmesser in die Lichtbogenkammer einfährt. Jeder der drei Teilräume weist wenigstens einen Schlitz in einer seiner Außenwände auf.

Bei einem Sicherungs-Lasttrennschalter mit drei zu schaltenden Phasen sind somit drei Kammern vorgesehen, wobei jede drei Schlitze zur Entlüftung aufweist. Ein Sicherungs-Lasttrennschalter mit drei zu schaltenden Phasen weist somit also insgesamt neun Entlüftungsschlitze auf. Durch die Unterteilung der Lichtbogenkammer in drei Teilräume werden der Lichtbogen selbst sowie auch die durch ihn erzeugten Gase in die nebengeordneten Lichtbogenumlenkkammern umgeleitet. Bei einem herkömmlichen Aufbau des Sicherungs-Lasttrennschalters aus einem Griffteil und einem Unterteil ist die Lichtbogenkammer am Unterteil angeordnet, das heißt, das Kontaktmesser am Griffteil fährt durch die Lichtbogenkammer hindurch. Zu diesem Zweck kann die Lichtbogenkammer an der den Entlüftungsschlitzen gegenüberliegenden Seite beziehungsweise auf ihrer Oberseite einen Schlitz aufweisen, durch die jeweils ein am Griffteil angeordnetes Kontaktmesser hindurchgeführt werden kann.

Durch die Anordnung der drei Schlitze in den Wänden der drei Teilräume jeweils einer Lichtbogenkammer werden die Gase gesteuert in die Umgebung abgelassen. Damit wird erreicht, dass die Konzentration der Gase innerhalb der Kammer und außerhalb der Kammer jeweils so groß ist, dass innerhalb und außerhalb der Kammer eine Kurzschlussbildung vermieden wird und eine bedienende Person keiner übermäßigen Konzentration von Dämpfen ausgesetzt ist. Neben der Steuerung des ausströmenden Gasvolumens durch die Schlitze in den Teilräumen der Lichtbogenkammer bewirken diese Schlitze des Weiteren auch eine Richtungsvorgabe der ausströmenden Gase, so dass diese nicht auf benachbarte Kontakte treffen. Damit ist es möglich, dass die Abstände zwischen den einzelnen Phasenkontakten und damit auch die äußeren Abmessungen des Sicherungs-Lasttrennschalters gering gehalten werden können. Es hat sich herausgestellt, dass durch die erfindungsgemäße einfache konstruktive Ausgestaltung der Lichtbogenkammer derart effektiv eine Kurzschlussbildung zwischen den Phasenkontakten vermieden werden kann, dass sich das Schaltvermögen des Sicherungs-Lasttrennschalters im Wesentlichen verdoppelt hat. Durch die Vermeidung des Einsatzes von Löschblechen ergibt sich eine einfachere konstruktive Ausgestaltung und damit eine Senkung der Fertigungs- beziehungsweise Materialkosten.

Die Schlitze verlaufen parallel zur Ausrichtung des jeweiligen Festkontaktteils. Das heißt, dass bei senkrecht zum Unterteil angeordneten Festkontaktteilen die Schlitze in den Außenwänden der Teilräume der Lichtbogenkammer ebenfalls senkrecht zum Unterteil beziehungsweise zu dessen Abdeckung verlaufen.

Des Weiteren umfasst die Lichtbogenkammer drei Teilräume, einen fluchtend zum Festkontaktteil verlaufenden Hauptraum und zwei jeweils seitlich zum Hauptraum benachbarte Nebenräume, welche die Umlenkkammern ausbilden. Das heißt, dass der Hauptraum zentral zwischen den beiden Nebenräumen angeordnet ist. Zur Einführung des Kontaktmessers in die Lichtbogenkammer hat diese im unteren Bereich des Hauptraumes eine Öffnung, welche vorzugsweise die Form eines der Kontur des Kontaktmessers angepassten Schlitzes aufweist.

Die beiden benachbarten Nebenräume in Richtung des Festkontaktteils können geschlossen sein. Das bedeutet, dass in dieser Ausgestaltung nur die mittlere Hauptkammer nach unten hin vorzugsweise in Form eines Schlitzes geöffnet ist, um das Kontaktmesser in die Lichtbogenkammer ein- und hindurchführen zu können. Die beiden, der Hauptkammer nebengeordneten, seitlichen Umlenkkammern sind dagegen nach unten hin geschlossen. Alternativ zu dieser Ausführungsform kann allerdings auch vorgesehen sein, dass die beiden benachbarten Nebenräume in Richtung des Festkontaktteils offen sind.

Es kann dabei aber auch vorgesehen sein, dass die Hauptkammer nach unten hin vollständig geöffnet ist und die beiden als Umlenkkammern ausgebildeten Nebenkammern ebenfalls nach unten hin geöffnet sind. Diese konstruktive einfache Ausgestaltung bewirkt eine Senkung der Fertigungskosten und eine zusätzliche Gasabführungsmöglichkeit aus den Nebenkammern. Die Gase können somit aus den genannten Schlitzen der Teilräume austreten sowie nach unten herausströmen.

Die Schlitze sind in der Wand der Lichtbogenkammer angeordnet, die dem Kontaktmesser abgewandt ist.

In einer weiteren vorteilhaften Ausgestaltung ist vorgesehen, dass zwischen den einzelnen Lichtbogenkammern Trennwände zur gerichteten Abführung von Gasen angeordnet sind. Diese Trennwände bewirken zusammen mit den Schlitzen, welche die Ausströmrichtung der Gase aus der Lichtbogenkammer bestimmen, eine gezielte Abführung der Gase dahingehend, dass diese nicht von dem Kontakt einer Phase zum Kontakt einer benachbarten Phase strömen können und damit einen Lichtbogenüberschlag ermöglichen können.

In einer besonderen Ausgestaltung der Erfindung weist der Sicherungs-Lasttrennschalter eine Abdeckung auf, in welcher die Lichtbogenkammern jeder einzelnen Phase integriert sind. Dieses Abdeckelement ist vorzugsweise lösbar mit dem das Festkontaktteil aufweisenden Schalterteil, also dem Unterteil, des Sicherungslasttrennschalters verbindbar. Diese Ausgestaltung weist den Vorteil der leichten Austauschbarkeit der Lichtbogenkammern im Falle einer längeren Lebensdauer und eines zu erwartenden Verschleißes auf. In einer weiteren optimierten Ausgestaltung des erfindungsgemäßen Sicherungs-Lasttrennschalters sind die Lichtbogenkammern und deren Schlitze derart angeordnet, dass in geschlossener Schalterstellung die Schlitze durch das Griffteil abgedeckt sind und erst nach einer Schwenkbewegung des Griffteils in eine Position, in der die Kontakte geöffnet sind, frei liegen. Das bedeutet, dass die Schlitze nicht über die gesamte Höhe einer Wand eines Teilraums der Lichtbogenkammer verlaufen, sondern im Wesentlichen an deren oberen Ende, das heißt dicht vor der die Lichtbogenkammer nach oben hin abgrenzenden Wand, angeordnet sind.

Die Erfindung wird anhand der nachfolgenden Zeichnungen beschrieben. Es zeigen dabei:
- FIG 1: einen Sicherungs-Lasttrennschalter in Seitenansicht in einer teilweisen Schnittdarstellung;
- FIG 2: einen Ausschnitt aus der Schnittansicht II aus FIG 1 und
- FIG 3: eine perspektivische Ansicht des Unterteils beziehungsweise dessen Abdeckung.

Der in den Zeichnungen dargestellte Sicherungs-Lasttrennschalter besteht aus dem Unterteil 1 mit den Festkontaktteilen 2 für die Kontaktmesser 3 der Sicherungen 4. Die Sicherungen 4 sind in einem Griffteil 5 über die Haltefahnen 6 gehalten. Das Griffteil 5 ist mit dem Unterteil 1 über ein nicht näher dargestelltes bekanntes Drehgelenk verbunden. Die Festkontaktteile 2 sind von einer Abdeckung 7 abgedeckt. In der Abdeckung 7 sind Schlitze 8 zum Einführen der Kontaktmesser 3 eingebracht. An der dem Drehgelenk für das Griffteil 5 abgewandten Seite ist die Abdeckung 7 mit einer Lichtbogenkammer 9 ausgestattet. Die Lichtbogenkammer 9 weist Entlüftungsschlitze 10 auf. Innerhalb der Lichtbogenkammer 9 sind ein Hauptraum 91 und benachbarte Nebenräume 92 als Lichtbogenumlenkkammern vorgesehen, in die ein Teil des entstehenden Lichtbogens bzw. deren Gase umgelenkt werden können und die damit zur einwandfreien Lichtbogenlöschung beitragen. Zum Schutz der bedienenden Person beim Trennen des Sicherungslasttrennschalters liegt das Griffteil 5 mit einem Bereich vor den Schlitzen 10. Sie werden erst nach erheblicher Öffnung des Lasttrennschalters zum freien Austritt der Gase freigegeben. Um zu verhindern, dass die Gase unterschiedlicher Phasen zusammentreffen, sind auf der Außenseite der Abdeckung 7 Trennwände 15 vorgesehen, welche die Austrittsöffnung 10 seitlich flankieren.

Ein Teil der Gase tritt aus dem Schlitz 10 des Hauptraumes 91 der Lichtbogenkammer 9 heraus. Ein anderer Teil wird in die als Lichtbogenumlenkkammern ausgebildete Nebenräume 92 hineingelenkt. Dies ist in FIG 1 durch die Pfeile dargestellt. Nach Freigabe der Schlitze 10 durch das Griffteil 5 können die Lichtbogengase frei aus den Schlitzen 10 des Sicherungs-Lasttrennschalters heraustreten.

In FIG 3 sind in der perspektivischen Ansicht der Abdeckung 7 beziehungsweise des Unterteils 1 drei Lichtbogenkammern 9 dargestellt. Die Lichtbogenkammern 9 sind durch jeweils eine Trennwand 15 voneinander getrennt. Jede der Lichtbogenkammern 9 weist an einer Seite einen Schlitz 8 zur Hindurchführung des Kontaktmessers 3 auf. Auf der diesem Schlitz 8 gegenüberliegenden Wand 11 der Lichtbogenkammer weist diese des Weiteren drei senkrecht angeordnete Entlüftungsschlitze 10 auf. Jeder dieser drei Schlitze 10 ist jeweils einem Teil-Innenraum 91, 92 der Lichtbogenkammer zugeordnet. Durch diese Anordnung der drei Schlitze 10 in einer dreigeteilten Lichtbogenkammer 9 kann das Gas, welches durch den Lichtbogen zwischen den Kontakten des Sicherungs-Lasttrennschalters erzeugt wird, aus dem Hauptraum 91 und jedem der benachbarten Nebenräume 92 an die Umgebung entweichen. Die Gaskonzentration innerhalb der Lichtbogenkammer 9 beziehungsweise deren Teilräume 91, 92 vermindert sich dementsprechend.

## Patentansprüche

1. Sicherungs-Lasttrennschalter mit fest am Schalter angeordneten Festkontaktteilen (2), mit denen jeweils ein an einem Griffteil (5) schwenkbar am Sicherungs-Lasttrennschalter angeordnetes Kontaktmesser (3) kontaktierbar ist, mit drei hohlen Lichtbogenkammern (9), wobei die Lichtbogenkammern (9) in Schalteröffnungsrichtung jeweils so an einem Festkontaktteil (2) einer zu schaltenden Phase des Sicherungs-Lasttrennschalters angeordnet sind, dass bei Schalteröffnung das Kontaktmesser (3) jeweils in die Lichtbogenkammer (9) einfährt, und mit mindestens einem Schlitz (10) in der dem einfahrenden Kontaktmesser (3) gegenüberliegenden Außenwand (11) der Lichtbogenkammer (9),
**dadurch gekennzeichnet, dass** die Innenräume der Lichtbogenkammern (9) jeweils in drei Teilräume (91, 92) unterteilt sind, wobei die beiden außen liegenden seitlichen Teilräume (92) in Richtung Festkontaktteil (2) offen oder geschlossen sind,
dass jeder der drei Teilräume einen Schlitz (10) in der dem einfahrenden Kontaktmesser (3) gegenüberliegenden Außenwand (11) der Lichtbogenkammer (9) aufweist und dass die Schlitze (10) parallel zur Ausrichtung des jeweiligen Festkontaktteils (2) verlaufen.

2. Sicherungs-Lasttrennschalter nach einem der vorhergehenden Ansprüche, **dadurch gekennzeichnet, dass** zwischen den einzelnen Lichtbogenkammern (9) Trennwände (15) zur gerichteten Abführung von Gasen angeordnet sind.

3. Sicherungs-Lasttrennschalter nach einem der vorhergehenden Ansprüche, **dadurch gekennzeichnet, dass** die Lichtbogenkammern (9) in eine Abdeckung (7) integriert sind, welches lösbar mit dem das Festkontaktteil (2) aufweisenden Schalterteil des Sicherungs-Lasttrennschalter verbindbar ist.

4. Sicherungs-Lasttrennschalter nach einem der vorhergehenden Ansprüche, **dadurch gekennzeichnet, dass** die Lichtbogenkammer (9) und die Schlitze (10) derart angeordnet sind, dass in geschlossener Schalterstellung die Schlitze (10) durch das Griffteil (5) abgedeckt sind und erst nach einer Schwenkbewegung des Griffteils (5) in eine Position, in der die Kontakte geöffnet sind, frei liegen.

## Claims

1. Safety circuit breaker with fixed contact parts (2) permanently arranged on the switch, with each of which contact parts a contact blade (3), which is arranged on the safety circuit breaker and can pivot on a handle part (5), can be contacted, having three hollow light arc chambers (9), the light arc chambers (9) being arranged in the switch opening direction in each case on a fixed contact part (2) of a phase to be switched of the safety circuit breaker, such that when the switch is opened the contact blade (3) in each case is drawn into the light arc chamber (9), and having at least one slot (10) in the outer wall (11) of the light arc chamber (9), opposite the contact blade (3) being drawn in,
**characterised in that** the inner spaces of the light arc chambers (9) are divided in each case into three partial spaces (91, 92), the two outer lateral partial spaces (92) being open or closed in the direction of the fixed contact part (2),
each of the three partial spaces has a slot (10) in the outer wall (11) of the light arc chamber (9), opposite the contact blade (3) being drawn in,
and the slots (10) extend parallel to the orientation of the respective fixed contact part (2).

2. Safety circuit breaker according to one of the preceding claims, **characterised in that** partitions (15) are arranged between the individual light arc chambers (9) for the directed discharge of gases.

3. Safety circuit breaker according to one of the preceding claims, **characterised in that** the light arc chambers (9) are integrated into a cover (7), which can be detachably connected to the switch part, having the fixed contact part (2), of the safety circuit breaker.

4. Safety circuit breaker according to one of the preceding claims, **characterised in that** the light arc chamber (9) and the slots (10) are arranged such that in the closed switch position the slots (10) are covered by the handle part (5), and are not exposed until the handle part (5) has pivoted into a position in which the contacts are open.

## Revendications

1. Sectionneur à coupure en charge de sécurité, ayant des parties ( 2 ) formant contact fixe, qui sont montées sur les sectionneurs et par lesquelles une lame ( 3 ) de contact, montée sur une partie ( 5 ) de préhension pivotante sur le sectionneur à coupure en charge, peut être mise en contact, comprenant trois chambres ( 9 ) vides d'extinction d'arc, les chambres ( 9 ) d'extinction d'arc étant disposées dans le sens d'ouverture du sectionneur respectivement d'une façon telle sur une partie ( 2 ) formant contact fixe d'une phase à connecter du sectionneur à coupure en charge de sécurité que, lors de l'ouverture du sectionneur, la lame ( 3 ) de contact pénètre respectivement dans la chambre ( 9 ) d'extinction d'arc, et comprenant au moins une fente ( 10 ) dans la paroi ( 11 ) extérieure, opposée à la lame ( 3 ) de contact pénétrante, de la chambre ( 9 ) d'extinction d'arc,
**caractérisé en ce que** les espaces intérieurs des chambres ( 9 ) d'extinction d'arc sont subdivisés respectivement en trois sous-espaces ( 91, 92 ), les deux sous-espaces ( 92 ) latéraux se trouvant à l'extérieur étant ouverts ou fermés dans la direction de la partie ( 2 ) formant contact fixe, **en ce que** chacun des trois sous-espaces a une fente ( 10 ) dans la paroi ( 11 ) extérieure, opposée à la lame ( 3 ) de contact pénétrante, de la chambre ( 9 ) d'extinction d'arc et **en ce que** les fentes ( 10 ) s'étendent parallèlement à l'orientation de la partie ( 2 ) de contact fixe respective.

2. Sectionneur à coupure en charge de sécurité suivant l'une des revendications précédentes, **caractérisé en ce que** des cloisons ( 15 ) pour l'évacuation dirigée de gaz sont disposées entre les diverses chambres ( 9 ) d'extinction d'arc.

3. Sectionneur à coupure en charge de sécurité suivant l'une des revendications précédentes, **caractérisé en ce que** les chambres ( 9 ) d'extinction d'arc sont intégrées dans un recouvrement ( 7 ), qui peut être relié de manière amovible à la partie du sectionneur à coupure en charge de sécurité ayant la partie ( 2 ) formant contact fixe.

4. Sectionneur à coupure en charge de sécurité suivant l'une des revendications précédentes, **caractérisé en ce que** les chambres ( 9 ) d'extinction d'arc et les fentes ( 10 ) sont disposées de manière à ce que, dans la position fermée du sectionneur, les fentes ( 10 ) soient recouvertes par la partie ( 5 ) de préhension et ne sont dégagées qu'après que, par un mouvement de pivotement, la partie ( 5 ) de préhension vient dans une position dans laquelle les contacts sont ouverts.
